# EUROPÄISCHE PATENTSCHRIFT

(11) **EP 0 116 819 B1**
(45) Veröffentlichungstag und Bekanntmachung des Hinweises auf die Patenterteilung: **15.10.1986**
(21) Anmeldenummer: 84100012.8
(22) Anmeldetag: 02.01.1984
(51) Int. Cl.: E06B 5/10

(54) **Panzerungsvorrichtung zur Durchschusssicherung von Falttoren**
Armoring device for making folding doors bullet resistant
Dispositif de blindage rendant les portes pliantes résistant au tir

(30) Priorität: 26.01.1983 DE 3302571
(43) Veröffentlichungstag der Anmeldung: 29.08.1984
(73) Patentinhaber: Josef Gartner & Co., D-89421 Gundelfingen (DE)
(72) Erfinder: Flemisch, Karl-Theo, Dipl.-Ing., D-8883 Gundelfingen/Echenbrunn (DE); Schwenkreis, Ludwig, D-8881 Wittislingen (DE); Wetzstein, Max, D-8883 Gundelfingen (DE)
(74) Vertreter: Otto, Dieter, Dr.-Ing.

## Beschreibung

Die Erfindung betrifft ein Falttor mit zwei an einem Gebäude angebrachten Torhälften, wobei die Torhälften durch Scharnierverbindungen aneinander angelenkte Torflügel aus Stahlblech aufweisen.

Wenn derrartige Falttore beispielsweise in besonders zu schützende Gebäude, wie Landeskriminalämter oder dgl., eingebaut werden, so ergibt sich die Forderung, die Falttore durchschußhemmend auszubilden. Dabei werden verschiedene Beschußklassen unterschieden, wobei beispielsweise für Beschußklasse M 4 die Falttorelemente mit einem 8 mm starken Stahlblech versehen sind und bei Beschußklasse M 5 Stahlbleche mit 13 mm Stärke vorgesehen sind. Diese Stahlbleche reichen aus, um herkömmliche Geschosse am Durchtritt zu hindern. Schwachstellen an derartigen Falttoren bilden die Anschlüsse der Torelemente mit der Gebäudeöffnung, die Abgliederungen unter den Torflügeln und die Tormitte. Da an diesen Stellen ein gewisser Platz zur Ermöglichung der Bewegung der Teile gelassen werden muß, können dort Geschosse oder Geschoßteile hindurchtreten.

Durch die DE-A-26 25 270 ist ein als Brandschutztor ausgebildetes Falttor bekannt, bei welchem auf einander gegenüberliegenden Stirnseiten der Torflügel eine Einbuchtung bzw. eine hutförmige Leiste angeordnet sind, die im geschlossenen Zustand des Tores einen ein Labyrinth bildenden Schließspalt zur Schaffung eines Strömungswiderstandes bilden. Diese Ausbildung reicht für eine Durchschußhemmung nicht aus.

Die DE-A-28 24 199 beschreibt eine Einrichtung zum Verbinden von schußsicherem Glas mit schußsicheren Verbundplatten an Türen, Fenster und Trennwänden, wobei in geschlossenem Zustand zwischen der schwenkbaren Verglasung und dem festen Gebäudeteil eine Fangkammer ausgebildet ist. Der Erfindung liegt die Aufgabe zugrunde, ein Falttor derart auszugestalten, daß die Durchschußsicherheit überall gewährleistet ist.

Diese Aufgabe wird erfindungsgemäß dadurch gelöst, daß an den Anschlüssen mit dem Gebäude, an den Abgliederungen und an der Tormitte Fangkammern vorgesehen sind, daß die Fangkammern in Form von Labyrinthanordnungen aus Stahlprofilen ausgebildet sind und daß die torseitigen Profile der Labyrinthanordnungen an den Torflügeln durchgeschweißt sind.

Gemäß einer bevorzugten Ausführungsform kann vorgesehen sein, daß als oberer Anschluß bauwerkseitig ein Winkelstahl und an der Oberseite des Tores eine im geschlossenen Zustand gegen den waagerechten Schenkel des Winkelstahls anliegende Stahlleiste angeordnet ist, an der Oberseite des waagerechten Schenkels des gebäudeseitigen Winkelstahls kann vorzugsweise ein Winkelstahl mit einem Schenkelende durchgeschweißt sein und an dem anderen Schenkelende kann eine elastische Dichtungsleiste angeordnet sein.

Gemäß einer weiteren bevorzugten Ausführungsform kann insbesondere bei einer höheren Beschußklasse als oberer Anschluß bauwerkseitig ein Winkelprofil und torseitig eine waagerecht angeordnete Stahlleiste angeordnet sein, wobei an dem Winkelprofil eine an der Stahlleiste anliegende Dichtungsleiste vorgesehen sein kann.

Als unterer Anschluß kann vorzugsweise bauwerkseitig eine Stahlleiste verankert sein und an der Unterseite des Tores eine im geschlossenen Zustand gegen die Stahlleiste anliegende Stahlleiste angeordnet sein. Dabei kann zusätzlich an der Unterseite des Tores eine elastische Dichtungsleiste vorgesehen sein.

Als seitlicher Anschluß kann gemäß einer bevorzugten Ausführungsform bauwerkseitig ein doppelwandiges Winkelprofil in einer Eckausnehmung der Wandung angeordnet sein, an einem Schenkel kann eine parallel zu dem Tor ausgerichtete Stahlleiste angebracht sein und an der Seitenfläche des Tores kann ein T-förmiges Stahlprofil vorgesehen sein. Die Schenkel des T-Profils können dabei über einen Winkelstahl miteinander verbunden sein. An dem bauwerkseitigen Winkelprofil ist vorzugsweise eine an dem T-profil anliegende Dichtungsleiste angeordnet, welche über eine Leiste aus Aluminium an dem Winkelprofil eingespannt sein kann, wobei die Aluminiumleiste infolge der Weichheit des Materials der Energieabsorbierung von Querschlägern dient. Die Dichtungsleisten dienen dazu, Geschoßreste ohne größere Energie daran zu hindern, durch den Spalt hindurchzugelangen. Derartige Geschoßreste werden in dem Gummiprofil gedämpft und aufgefangen.

In Ausgestaltung der Erfindung kann vorgesehen sein, daß an dem bauwerkseitigen Winkelprofil eine Ausfütterung angeordnet ist, welche entweder aus Kunststoff bestehen kann und mit Aluminiumprofilen an dem Winkelprofil und der bauwerkseitigen Stahlleiste befestigt ist oder welche vollständig aus Aluminium bestehen kann. Eine derartige Ausfütterung dient ebenfalls der Absorbierung der Energie von Querschlägern.

An den Abgliederungen, d.h. an den Verbindungsstellen zweier Flügelelemente eines Torflügels können in Ausgestaltung der Erfindung an jedem Torflügel eine Stahlleiste und an einer Stahlleiste eine in den Bereich der anderen Stahlleiste ragende Stahlleiste angeordnet sein.

Zur Durchschußhemmung von direkt auftretenden Geschossen und von Querschlägern kann in Ausgestaltung der Erfindung in der Tormitte an jedem Flügel eine Stahlleiste und an einer Stahlleiste ein Anschlag für die andere Stahlleiste angeordnet sein, wobei hinter der doppelten Stahlleiste ein Winkelprofil aus Aluminium angeordnet ist. Ferner kann vorgesehen sein, daß zwischen der Torhaut und dem Aluminiumprofil eine Dichtung angeordnet ist, und daß dem Aluminiumprofil gegenüberliegend eine Dichtungsleiste über eine Aluminiumleiste an dem Torflügel eingespannt ist. Diese Dichtungsleisten und Aluminiumprofile dienen ebenfalls insbesondere der Absorbierung der Energie von Querschlägern.

Die Torflügel können einen Rahmen aus Stahlrohren aufweisen, der Rahmen kann beidseitig mit einer Haut aus Stahlblech überzogen sein und an der Toraußenseite können an der Innenwand der Stahlhaut Verstärkungsplatten aus Stahl angeordnet sein. Die Stahlrohre können dabei Vierkantrohre sein, die Stahlhaut kann aus einem 3 mm starken Stahlblech bestehen und je nach Beschußklasse können die Verstärkungsplatten beispielsweise 8 bzw. 13 mm stark sein.

Im Bereich der Labyrinthanordnungen können dabei Dichtlippen vorgesehen sein, welche vorzugsweise aus Gummi bestehen.

Ferner können in den Labyrinthanordnungen Lagen zur Absorbierung der Energie von Querschlägern angeordnet sein, welche aus einem Kunstgummi und/oder aus einem Aluminiumblech bestehen können und welche beim Auftreffen eines Geschosses oder eines Geschoßteils verformt werden, um so die Bewegungsenergie des Geschosses zu absorbieren.

Die Erfindung wird im folgenden anhand von Ausführungsbeispielen unter Bezugnahme auf die Zeichnung näher erläutert. Es zeigen:
Fig. 1 eine schematische Darstellung eines Falttores in Vorderansicht,
Fig. 2 eine erste Ausführungsform eines oberen Anschlusses,
Fig. 3 eine abgewandelte Ausführungsform eines oberen Anschlusses,
Fig. 4 eine erste Ausführungsform eines unteren Anschlusses,
Fig. 5 eine andere Ausführungsform eines unteren Anschlusses,
Fig. 6 bis Fig. 9 verschiedene Ausführungsformen seitlicher Anschlüsse,
Fig. 10 die Ausgestaltung einer Abgliederung und
Fig. 11 bis Fig. 13 verschieden Ausführungsformen von Tormitten.

Fig. 1 zeigt in schematischer Darstellung ein Falttor aus zwei Torhälften 10 und 12, wobei die Torhälfte 10 aus zwei Torflügeln 14 und 16 und die Torhälfte 12 aus zwei Torflügeln 18 und 20 besteht. Die Flügel 14 und 16 sind über Gelenke 22 und 24 und die Flügel 18 und 20 über Gelenke 26 und 28 miteinander verbunden. Der Torflügel 14 ist über Gelenke 30 und 32 und der Torflügel 20 über Gelenke 34 und 36 an dem Gebäude angelenkt. Die Schwachstellen eines derartigen Tores im Hinblick auf die Durchschußhemmung ergeben sich als oberer Anschluß zwischen der Oberkante des Tores und der Oberseite der gebäudeseitigen Toröffnung, als unterer Anschluß zwischen der Unterkante des Tores und dem Boden, als seitlicher Anschluß zwischen den äußeren Seitenkanten der Flügel 14 bzw. 20 mit den senkrechten Öffnungswänden des Gebäudes, als Abgliederung zwischen den Torflügeln 14 und 16 bzw. 18 und 20 und in der Tormitte zwischen den Flügeln 16 und 18.

Die Torflügel 14 bis 20 sind aus einem geschlossenen Rahmen 38 beispielsweise aus einem Vierkantstahlrohr aufgebaut, der beidseitig mit einer Haut aus einem Stahlblech versehen ist.

Fig. 2 zeigt eine erste Ausführungsform eines oberen Anschlusses, der Sicherheit bietet für eine Beschußklasse bis M 4. Von einem Torflügel 40 ist im Schnitt ein oberer Riegel 42 eines Rahmens aus Stahlrohren gezeigt, welcher beispielsweise aus einem ST 37 bestehen. An der Innenseite des Tores ist eine Stahlhaut 44 an dem Rahmen aus Stahlrohren befestigt, an der Außenseite ist auf den Stahlrohrrahmen eine Platte 46 aus einem 8 mm starken Stahlblech ST 37 aufgesetzt und mit dem Rahmen durch eine Schweißnaht 48 verbunden. Über die Platte 46 ist eine äußere Haut 50 aus einem 3 mm starken Stahlblech gezogen. An der Oberseite des Querrohres 42 ist eine Stahlleiste 52 mit zwei durchgehenden Schweißnähten 54, 56 angeschweißt. Die Stahlleiste 52 kann beispielsweise 15 mm stark sein und aus einem Stahl ST 37 bestehen. Die umgebogenen Kanten der Außenhäute 44 und 50 sind über Schweißnähte 58 bzw. 60 mit der Stahlleiste 52 durchgehend verschweißt.

Die Stahlleiste 52 dient als Anschlag gegen den waagerechten Schenkel 62 eines an einem Betonsturz 64 befestigten Winkelstahls 66. Auf dem waagerechten Schenkel 62 ist ein Winkelstahl 68 mit einem senkrechten Schenkel 70 über durchgehende Schweißnähte 72 bzw. 74 verbunden. An dem waagerechten Schenkel 76 ist ein Winkelprofil 78 unter Zwischenlegung eines Dichtstreifens 80 befestigt, an dessen senkrechtem Schenkel 82 eine Dichtungsleiste 84, beispielsweise ein CR-Dichtungsprofil, angeordnet ist. Diese Dichtungsleiste 84 legt sich dichtend auf die Oberkante der Stahlleiste 52 des Torflügels an, wenn das Tor geschlossen ist. Durch die Profile 66, 68 und 78 wird eine Fangkammer gebildet, durch welche gewährleistet wird, daß auch kleine Geschoßteile nicht in das Innere des Gebäudes treten und hinter dem Tor stehende Personen verletzen können.

Fig. 3 zeigt den oberen Anschluß eines Tores, das für eine Beschußklasse für M 5 ausgebildet ist. Ein Torflügel 90 besteht aus einem Rahmen aus Stahlrohren, dessen oberer Querholm 92 im Schnitt gezeigt ist. An der Innenseite des Tores ist eine Stahlhaut 94 vorgesehen, während an der Außenseite eine platte 96 aus einem 13 mm starken Stahlblech über Schweißnähte 98 mit dem Rohrrahmen verschweißt ist. Die Stahlplatte 96 ist durch eine äußere Stahlhaut 100 abgedeckt. An der Oberseite des Torflügels 90 ist eine waagerecht angeordnete Stahlleiste 102 über durchgehende Schweißnähte 104 bzw. 106 mit dem Torflügel verschweißt. Bauwerkseitig ist an einem Betonsturz 108 eine Stahlleiste 110 befestigt, an welcher eine parallele Stahlleiste 112 und eine auch mit dieser Stahlleiste 112 verbundene waagerechte Stahlleiste 114 angeordnet ist. Die Verbindung zwischen den Leisten 110, 112 und 114 erfolgt durch durchgehende Schweißnähte 116, 118 und 120. Um die Beweglichkeit des Torflügels 100 gegenüber den gebäudeseitigen Stahlleisten zu gewährleisten, ist zwischen der Stahlleiste 102 und der Stahlleiste 114 ein senkrechter Abstand eingehalten worden.

An der Oberseite der Stahlleiste 112 ist ein U-profil 122 angeschweißt, an welchem wiederum eine Stahlleiste 124 über Schrauben oder eine Schweißnaht befestigt ist. An der unteren Kante der Stahlleiste 124 ist eine Dichtungsleiste 126, beispielsweise ein CR-Dichtungsprofil, angeordnet. Diese Dichtungsleiste ist mit der Stahlleiste 102 an dem Tor in dichtender Anlage. Durch die Stahlleisten 102,112. 114 und 124 wird eine Fangkammer gebildet, in welcher auch kleine Geschoßteile zurückgehalten werden.

Fig. 4 zeigt den unteren Anschluß des Torflügels 40 mit einem unteren Querholm 130 aus einem Stahlrohr. An der Unterseite des Stahlrohres ist eine Stahlleiste 132 mit durchgehenden Schweißnähten 134 befestigt. Die unteren Enden der Außenbleche 44 bzw. 50 sind über Schweißnähte 136 bzw. 138 mit der Stahlleiste 132 verbunden. Die Stahlleiste 132 ist beispielsweise 15 mm stark und besteht aus einem Stahl ST 37. In Richtung der Gebäudeinnenseite ist an der Unterseite der Stahlhaut 44 eine Dichtleiste 140 angeordnet. An dem Betonboden 142 ist eine Stahlleiste 144 befestigt, gegen welche die Stahlleiste 132 anstößt, wenn das Tor geschlossen ist.

Fig. 5 zeigt den unteren Anschluß des Torflügels 90, bei welchem am unteren Querholm 150 des Rahmens eine Stahlleiste 152 mit Schweißnähten 154 befestigt ist. Die Kanten der Stahlbleche 94 bzw. 100 sind über durchgehende Schweißnähte 156 und 158 mit der Stahlleiste 152 verbunden. Die Stahlleiste ist beispielsweise 13 mm stark und besteht aus einem Stahl XH 129. Am Betonboden 160 ist eine Stahlleiste 162 befestigt, die ebenfalls aus einem 13 mm starken Stahl XH 129 bestehen kann und gegen welche sich die Stahlleiste 152 anlegt, wenn das Tor geschlossen ist. Die Stahlplatte 96 ist 13 mm stark und besteht ebenfalls aus Stahl XH 129.

Die Fig. 6 bis 8 zeigen einen seitlichen Anschluß eines Torflügels 170, von dem ein vertikaler Riegel 172 eines Rohrrahmens im Schnitt gezeigt ist. Der Rahmen ist mit Stahlblechen 174 und 176 belegt, wobei zwischen dem Rohr 172 und der äußeren Haut 176 eine Platte 178 aus einem 8 mm starken Stahlblech angeordnet ist. An der äußeren Seitenfläche ist an dem Rohr 172 eine Stahlleiste 180 über Schweißnähte 182 befestigt. Die Kanten der Stahlbleche 174 und 176 sind über Schweißnähte 184 mit der Stahlleiste 180 verschweißt. An der äußeren freien Seitenfläche ist an der Leiste 180 eine senkrecht angeordnete Leiste 186 über Schweißnähte 188 befestigt, so daß sich eine T-förmige Konfiguration zwischen den Leisten 180 und 186 ergibt. Zur Verstärkung ist die Leiste 186 über ein Winkelprofil 190 zusätzlich mit der Leiste 180 befestigt. Das Winkelprofil 190 ist über Schweißnähte 192 bzw. 194 mit den Stahlleisten verbunden. Die Leisten 180 und 186 bestehen aus 15 mm starken Stahl ST 37.

An der Betonleibung 196 der Gebäudeöffnung ist ein doppelwandiges Winkelprofil 198 befestigt, das aus geeignet abgebogenen Stahlblechen 200 und 202 zusammengesetzt ist. Die Verbindung der Stahlbleche 200 und 202 erfolgt über durchgehende Schweißnähte 204 bzw. 206. Parallel zu der torseitigen Stahlleiste 180 ist eine Stahlleiste 208 mit dem Stahlblech 200 über Schweißnähte 210 verbunden. Die Vorderfläche der Stahlleiste 208 weist einen Abstand zur Außenfläche der Stahlleiste 186 auf, damit beim Verschwenken des Torflügels 170 um einen Drehpunkt 212 keine Berührung zwischen den Stahlleisten erfolgt. An der zu der Stahlleiste 186 parallelen Wandung 200 des Winkelprofils 168 ist über eine Aluminiumleiste 214 eine Dichtleiste 216 eingespannt. Die Dichtleiste 216 kann als CR-Dichtungsprofil ausgebildet sein und liegt bei geschlossenen Tor an dem Winkelprofil 190 des Torflügels an. Durch das Winkelprofil 198 und die Stahlleisten 180.186,208 sowie durch die Dichtungsleiste 216 ist eine Fangkammer gebildet, in welcher Geschosse, Querschlager und Geschoßteile wirksam vor einem Eindringen in das Innere des Gebäudes abgehalten werden.

Bei der in Fig. 7 gezeigten Ausführungsform eines seitlichen Anschlusses ist die Innenfläche der Wandung 200 und die Außenseite der Leiste 208 mit einer Schicht 218 aus einem Kunstgummi belegt, beispielsweise aus einer 1,5 mm starken Eutylschicht. Die Befestigung dieser Schicht 218 erfolgt über eine Aluminiumleiste 220 an einem Ende mit der Wandung 200 und über eine U-förmige Profilleiste 222 an der Stahlleiste 208. Diese Schicht 218 und die Aluminiumprofile 220 und 222 dienen dazu, Geschoßreste ohne größere Energie daran zu hindern, durch den Spalt zwischen der Stahlleiste 208 und der Stahlleiste 186 zu treten. Diese Teile werden von der Schicht aufgefangen und die Energie wird darin absorbiert.

Bei der in Fig. 8 gezeigten Ausführungsform ist die Schicht an der Innenfläche der Wandung 200 als Aluminiumschicht 224 ausgebildet. Diese Aluminiumschicht 224 hat die gleiche Aufgabe wie die Schicht 218 aus Kunstgummi.

Fig. 9 zeigt den seitlichen Anschluß eines Falttores einer Beschußklasse bis M 5. Ein Torflügel 226 ist mit einem Stahlrohrrahmen versehen, dessen äußerer senkrechter Holm 228 im Schnitt gezeigt ist. An der Innenseite des Tores ist auf dem Rahmen eine Haut 230 angeordnet, während an der Außenseite eine Platte 232 aus einem Stahlblech mit einer darüber angeordneten Haut 234 aus einem Stahlblech vorgesehen ist. Der Drehpunkt des Flügeis ist mit 236 gekennzeichnet. Die Außenseite des Flügels 226 ist im geschlossenen Zustand des Tores an einem Schenkel 238 eines Winkelprofils 240 aus Stahl angeschlagen. Der andere Schenkel 242 des Winkelprofils 240 ist an der Betonleibung 244 der Gebäudeöffnung befestigt.

Fig. 10 zeigt eine Abgliederung zwischen zwei Torflügeln 250 und 252, welche oben und unten über Gelenke miteinander verbunden sind, deren Drehpunkt mit 254 bezeichnet ist. An einem vertikalen Riegel 256 eines Stahlrohrrahmens ist an der zu dem Gelenk 254 gerichteten Fläche eine Stahlleiste 258 über Schweißnähte 260 angeschweißt. An dem Stahlrohrrahmen sind an den Außenseiten Stahlbleche 262 bzw. 264 vorgesehen, die an ihren Endkanten mit der Stahlleiste 258 über Schweißnähte 266 verbunden sind. An der Innenseite des Blechs 264 ist eine Stahlplatte 268 angeordnet.

Der Torflügel 252 weist einen Stahlrohrrahmen auf, von dem ein senkrechter Holm 270 im Schnitt gezeigt ist. An dem Stahlrohrrahmen ist eine Platte 272 aus Stahlblech angeordnet, Stahlblech 274 bzw. 276 bilden die Außenhaut der Torflügel 252. Um einen geringen Betrag zu der Stahlleiste 258 versetzt ist an der Außenfläche des Stahlrohres 270 eine Stahlleiste 278 über Schweißnähte 280 befestigt. Die Stahlhaut 276 ist über eine Schweißnaht 282 mit der Leiste 278 verbunden. An der freien Innenfläche der Stahlleiste 278 ist eine Stahlleiste 284 befestigt, welche in den freien Bereich der Stahlleiste 278 hineinragt und so eine Überdeckung dieser Stahlleiste erbringt. Die Stahlleisten 258 und 278 sind um einen geringen Betrag beabstandet, damit bei einer Betätigung des Tores kein Verklemmen der Leisten erfolgt. Die Leiste 284 ist über Schweißnähte 286 bzw. 288 an dem Torflügel 252 befestigt.

Die Fig. 11 bis 13 zeigen in der Mitte zusammentreffende Torflügel mit entsprechenden Ausgestaltungen zur Gewährleistung der Durchschußhemmung.

Fig. 11 zeigt einen Torflügel 290, von dessen Stahlrohrrahmen ein senkrechter Holm 292 im Schnitt dargestellt ist. Der Stahlrohrrahmen ist beidseitig mit einer Haut 294 aus einem Stahlblech bzw. einer Haut 296 aus Stahlblech versehen. An der Innenseite der Haut 296 ist eine Platte 298 aus einem 8 mm starken Stahlblech ST 37 angeordnet. Die von den Blechen 294 und 296 gebildete Seitenfläche dient der Anlage eines Schenkels 300 eines Winkelprofils 302 aus Stahl ST 37, dessen anderer Schenkel 304 bei geschlossenem Tor parallel zu den Torflächen verläuft. Weiterhin ist an der Seitenfläche der Stahlhaut 294 ein U-profil 306 über eine Schweißnaht 308 befestigt. An einem Torflügel 310 sind an einem Stahlrohrrahmen, von dem ein senkrechter Holm 312 gezeigt ist, Außenbleche 314 bzw. 316 aus Stahl angeordnet, wobei an der Innenseite des Bleches 316 eine Platte 318 aus einem 8 mm starken Stahlblech ST 37 vorgesehen ist. Die Seitenkanten der Platten 314 und 316 sind umgebogen und stoßen etwa mittig zusammen. Die Verbindung untereinander und mit dem Rohr 312 erfolgt über eine Schweißnaht 320. An dieser Seitenfläche des Torflügels ist eine Leiste 322 aus einem 12 mm starken Stahl ST 37 über Schweißnähte 324 befestigt. Die Leiste 312 ist etwa im vorderen Viertelpunkt der Seitenfläche des Torflügels angeordnet. Nach innenliegend ist an dieser Seitenfläche eine Dichtleiste 326 beispielsweise aus einem CR-Dichtungsprofil über eine Aluminiumleiste 328 eingespannt. Die Dichtleiste 326 liegt mit ihrem freien Ende an der Außenseite des inneren Schenkels des U-Profils 306 an. Durch die Profile 302, 306, die Stahlleiste 322, die Dichtleiste 326 und die Seitenflächen der Torflügel wird eine Fangkammer gebildet, in weicher Geschosse, Querschläger und Geschoßteile wirkungsvoll abgefangen werden.

Fig. 12 und 13 zeigen die Ausbildung einer Tormitte einer Beschußklasse bis M 5. An dem linken Torflügel 330 sind an einem Stahlrohrrahmen, von dem ein senkrechter Schenkel 332 im Schnitt gezeigt ist, Außenbleche 334 und 336 angeordnet. An der Innenseite des Blechs 336 ist eine Platte 338 aus einem 13 mm starken Stahlblech angeordnet. Eine Leiste 340 aus einem 12 mm starken Stahl ST 37 ist mit dem Riegel 332 über Schweißnähte 342 und mit den Blechen 334 und 336 über Schweißnähte 344 verbunden. An dem gegenüberliegenden Torflügel 346, der ebenfalls aus einem Stahlrohrrahmen besteht, von dem ein senkrechter Riegel 348 im Schnitt gezeigt ist, sind Stahlbleche 350 und 354 sowie eine Platte 356 aus einem 13 mm starken Stahlblech XH 129 vorgesehen. Eine Leiste 358 ist ausgerichtet zu der Leiste 340 über Schweißnähte 360 mit dem Riegel 348 und über Schweißnähte 362 mit der Stahlwand 350 verbunden.

An der freien Außenseite ist an der Leiste 358 eine Leiste 364 über Schweißnähte 366 und 368 angeordnet. Diese Leiste 364 überbrückt den Zwischenraum zwischen den Leisten 340 und 358 und liegt mit ihrem freien Ende an der Außenseite der Leiste 340 an. Zum Gebäudeinneren zu ist an der abgewinkelten Kante des Stahlblechs 350 unter Zwischenlage eines Dichtungsstreifens 370 ein Winkelprofil 372 aus Aluminium angeordnet, welches beispielsweise 3 mm stark sein kann und einen zu den Leisten 358 bzw. 364 parallelen Schenkel aufweist mit einer Länge, die ausreicht, um den Abstand zwischen den Leisten 340 und 358 zu überdecken. Durch die Stahlleisten und die Aluminiumleiste wird ein Fangraum gebildet, in welchem Geschosse oder Geschoßteile aufgefangen werden können.

Fig. 13 entspricht dem Ausführungsbeispiel nach Fig. 12. Zusätzlich ist hier an der Seitenfläche des Torflügels 330 eine Dichtleiste 374 über eine Aluminiumleiste 376 eingespannt. Diese Dichtleiste 374 kann mit ihrem freien Ende an dem Winkelprofil 372 aus Aluminium anliegen. Durch die Dichtleiste 374 wird die von den Leisten 340, 364, 358 und dem Profil 372 gebildete Fangkammer geschlossen.

## Patentansprüche

1. Falttor mit zwei an einem Gebäude angelenkten Torhälften (10, 12), wobei die Torhälften durch Scharnierverbindungen aneinander angelenkte Toflügel (14, 16; 18, 20) aus Stahlblech aufweisen, dadurch gekennzeichnet an den Anschlüssen mit dem Gebäude, an den Abgliederungen und an der Tormitte Fangkammern vorgesehen sind, daß die Fangkammern in Form von Labyrinthanordnungen aus Stahlprofilen ausgebildet sind und daß die torseitigen Profile der Labyrinthanordnungen an den Torflügeln durchgeschweißt sind.

2. Falttor nach Anspruch 1, dadurch gekennzeichnet, daß als oberer Anschluß bauwerkseitig ein Winkelstahl (66) und an der Oberseite des Tores (40) eine im geschlossenen Zustand gegen den waagerechten Schenkel (62) des Winkelstahls (66) anliegende Stahlleiste (52) angeordnet ist, daß an der Oberseite des waagerechten Schenkels (62) des Winkelstahls (66) ein Winkelstahl (68) mit einem Schenkelende durchgeschweißt ist, und daß an dem anderen Schenkelende (76) eine elastische Dichtungsleiste (84) angeordnet ist.

3. Falttor nach Anspruch 1 oder 2, dadurch gekennzeichnet, daß als oberer Anschluß bauwerkseitig ein Winkelprofil (112, 114) und torseitig eine waagerecht angeordnete Stahlleiste (102) angeordnet ist, und daß an dem Winkelprofil (112,114) eine an der Stahlleiste (102) anliegende Dichtungsleiste (126) angeordnet ist.

4. Falttor nach einem der Ansprüche 1 bis 3, dadurch gekennzeichnet, daß als unterer Anschluß bauwerkseitig (142) eine Stahlleiste (144) verankert ist und an der Unterseite des Tores (40) eine im geschlossenen Zustand gegen die Stahlleiste (144) anliegende Stahlleiste (132) angeordnet ist.

5. Falttor nach einem der Ansprüche 1 bis 4, dadurch gekennzeichnet, daß als seitlicher Anschluß bauwerkseitig (196) ein doppelwandiges Winkelprofil (198) in einer Eckausnehmung der Wand (196) angeordnet ist, daß an einem Schenkel eine parallel zu dem Tor (170) ausgerichtete Stahlleiste (208) angebracht ist, daß an der Seitenfläche des Tores (170) ein T-förmiges Stahlprofil (180, 186) vorgesehen ist, und daß die Schenkel (180, 186) des T-Profils über ein Winkelstahl (190) miteinander verbunden sind.

6. Falttor nach Anspruch 5, dadurch gekennzeichnet, daß an dem bauwerkseitigen Winkelprofil (198) eine an dem T-Profil (180, 186) anliegende Dichtungsleiste (216) angeordnet ist und daß die Dichtungsleiste (216) über eine Leiste (214) aus Aluminium an dem Winkelprofil (198) eingespannt ist.

7. Falttor nach Anspruch 5 oder 6, dadurch gekennzeichnet, daß an dem Winkelprofil (198) eine Ausfütterung (218) angeordnet ist und daß die Ausfütterung (218) aus Kunststoff ist und mit Aluminiumprofilen (220, 222) an dem Winkelprofil (198) und der bauwerkseitigen Stahlleiste (208) befestigt ist oder daß die Ausfütterung (224) aus Aluminium besteht.

8. Falttor nach einem der Ansprüche 1 bis 4, dadurch gekennzeichnet, daß als seitlicher Anschluß bauwerkseitig ein Winkelstahl (240) befestigt ist, daß der Drehpunkt des Torflügels (226) nach innen im Gebäude versetzt ist und daß die Außenseite (234) des Torflügels (226) gegen das Ende des Schenkels (238) des Winkelstahls (240) anschlägt.

9. Falttor nach einem der Ansprüche 1 bis 8, dadurch gekennzeichnet, daß an einer Abgliederung an jedem Torflügel (52, 252) eine Stahlleiste (258, 278) und an einer Stahlleiste (278) eine in den Bereich der anderen Stahlleiste (258) ragende Stahlleiste (284) angeordnet ist.

10. Falttor nach einem der Ansprüche 1 bis 9, dadurch gekennzeichnet, daß in der Tormitte zwischen zwei Torflügeln (290, 310) an einem Flügel (290) ein Winkelstahl (302) und an dem anderen Flügel (310) eine Stahlleiste (322) angeordnet ist.

11. Falttor nach Anspruch 10, dadurch gekennzeichnet, daß neben dem Winkelstahl (302) ein U-förmiges Profil (306) und neben der Stahlleiste (322) eine über eine Aluminiumleiste (328) eingespannte, an dem U-Profil (306) anliegende Dichtungsleiste (326) angeordnet ist.

12. Falttor nach einem der Ansprüche 1 bis 8, dadurch gekennzeichnet, daß in der Tormitte an jedem Flügel (330, 346) eine Stahlleiste (340, 358) und an einer Stahlleiste (358) ein Anschlag (364) für die andere Stahlleiste (340) angeordnet ist, daß hinter der doppelten Stahlleiste (364, 358) ein Winkelprofil (372) aus Aluminium angeordnet ist und daß zwischen der Torhaut (350) und dem Aluminiumprofil (372) eine Dichtleiste (370) angeordnet ist oder daß dem Aluminiumprofil (372) gegenüberliegend eine Dichtungsleiste (374) über eine Aluminiumleiste (376) an dem Torflügel (330) eingespannt ist.

13. Falttor nach einem der Ansprüche 1 bis 12, dadurch gekennzeichnet, daß im Bereich der Labyrinthanordnungen Dichtlippen vorgesehen sind und daß die Dichtlippen aus Gummi bestehen.

14. Falttor nach einem der Ansprüche 1 bis 13, dadurch gekennzeichnet, daß an den Labyrinthanordnungen Lagen zur Absorbierung der Energie von Querschlägern angeordnet sind und daß die Lagen aus Kunstgummi und/oder aus Aluminiumblech bestehen.

## Claims

1. A folding gate with two gate halves attached to a building, the gate halves (10, 12) having leaves (14, 16; 18, 20) of sheet steel attached to each other by hinged joints, characterised in that at the connections to the building, at the hinged joint and at the gate centre arrester chambers are provided, that the chambers are in the form of labyrinth arrangements of steel sections, and that the sections of the labyrinth arrangements on the side towards the gate are welded to the gate leaves.

2. A folding gate in accordance with claim 1, characterised in that the top joint is formed by a section of steel angle (66) on the building and a steel strip (52) on the top of gate (40) bearing against the horizontal flange (62) of the steel angle section (66) in the shut position, that a steel angle section (68) is welded along the edge of one flange to the top surface of the horizontal flange (62) of the steel angle section (66), and that a resilient sealing strip (84) is mounted along the other flange edge (76).

3. A folding gate in accordance with claim 1 or 2, characterised in that the top joint is formed by a steel angle section (112, 114) on the building and a horizontal steel strip (102) on the gate, and that a sealing strip (126) bearing against the steel strip (102) is mounted on the steel angle section (112,114).

4. A folding gate in accordance with one of claims 1 to 3, characterised in that the bottom joint is formed by a steel strip (144) anchored in the building (142) and a steel strip (132) on the underside of the gate (40), bearing against the steel strip (144) in the shut position.

5. A folding gate in accordance with one of claims 1 to 4, characterised in that the side joint is formed by a double-walled angle section (198) in a corner recess in the building wall (196), that on one flange of this a steel strip (208) is mounted parallel to the gate (170), that a T-section of steel (180,186) is mounted on the side of the gate (170), and that the flanges (180, 186) of the T-section are joined together by a steel angle section (190).

6. A folding gate in accordance with claim 5, characterised in that a sealing strip (216) bearing against the T-section (180,186) is mounted on the angle section (198) on the building, and that the sealing strip (216) is clamped by an aluminium strip (214) against the angle section (198).

7. A folding gate in accordance with claim 5 or 6, characterised in that a lining (218) is provided on the angle section (198) and that the lining (218) is of plastics and fixed by profiled aluminium sections (220, 222) to the angle section (198) and the steel strip (208) on the building, or that the lining (224) is aluminium.

8. A folding gate in accordance with one of claims 1 to 4, characterised in that the side joint is formed by a steel angle section (240) fixed to the building, that the hinge point of the gate leaf (226) is offset to the inside of the building, and that the outside (234) of the gate leaf (226) strikes against the flange edge (238) of the steel angle section (240).

9. A folding gate in accordance with one of claims 1 to 8, characterised in that at the hinged joint for each gate leaf (52, 252) steel strips (258, 278) are mounted, and that on one of the steel strips (278) there is a further steel strip (284) protruding into the path of the other steel strip (258).

10. A folding gate in accordance with one of claims 1 to 9, characterised in that in the gate centre between two gate leaves (290, 310) a steel angle section (302) is mounted on one leaf (290) and a steel strip (322) on the other leaf (310).

11. A folding gate in accordance with claim 10, characterised in that a channel section (306) is mounted alongside the angle section (302), while a sealing strip (326) clamped by an aluminium strip (328) alongside the steel strip (322) bears against the channel section (306).

12. A folding gate in accordance with one of claims 1 to 8, characterised in that a steel strip (340, 358) is mounted at the gate centre on each leaf (330, 346), together with a stop (364) on one strip (358) for the other one (340), that an aluminium angle section (372) is mounted behind the double steel strip (364, 358), and that between the gate skin (350) and the aluminium angle section is a sealing strip (370), or that opposite the aluminium angle section (372) a sealing strip (374) is clamped by an aluminium strip (376) to the gate leaf (330).

13. A folding gate in accordance with one of claims 1 to 12, characterised in that sealing lips are provided at the labyrinth arrangements, and that the sealing lips are of rubber.

14. A folding gate in accordance with one of claims 1 to 13, characterised in that at the labyrinth arrangements layers are provided to absorb the energy of transverse blows, and that the layers are of synthetic rubber and/or aluminium sheet.

## Revendications

1. Porte pliante avec deux demi-portes (10,12) articulées à un bâtiment, les demi-portes comportant des vantaux de porte (14, 16; 18,20) en tôle d'acier articulés l'un à l'autre par articulations à charnières, caractérisée en ce qu'il est prévu aux raccordements avec le bâtiment, aux articulations et au milieu de la porte des chambres d'interception, en ce que les chambres d'interception se présentent sous la forme de dispositifs en labyrinthe faits en profilés en acier et en ce que les profilés de dispositfs en labyrinthe situés du côté de la porte sont soudés par soudure traversante aux vantaux de porte.

2. Porte pliante selon la revendication 1, caractérisée en ce qu'il est prévu comme raccordement supérieur du côté du bâtiment une cornière d'acier (66) et sur le côté supérieur de la porte (40) une barre d'acier (52) qui, lorsque la porte est fermée, est appliquée contre l'aile (62) horizontale de la cornière (66), qu'une cornière d'acier (68) est soudée par soudure traversante contre la face supérieure de l'aile (62) de la cornière (66) et que, sur l'autre extrémité d'aile (76) est disposé un listeau d'étanchéité (84) élastique.

3. Porte pliante selon la revendication 1 ou 2, caractérisée en ce qu'il est prévu comme raccordement supérieur du côté du bâtiment une cornière (112, 114) et, du côté de la porte, une barre d'acier (102) disposée horizontalement, et que sur la cornière (112, 114) est disposé un listeau d'étanchéité (126) appliqué contre la barre d'acier (102).

4. Porte pliante selon une quelconque des revendications 1 à 3, caractérisée en ce que, comme raccordement inférieur, il est prévu du côté du bâtiment (142) une barre d'acier (144) ancrée dans le bâtiment et, sur le côté inférieur de la porte (40), une barre d'acier (132) qui, lorsque la porte est fermée, est appliquée contre la barre d'acier (144).

5. Porte pliante selon une quelconque des revendications 1 à 4, caractérisée en ce que, comme raccordement latéral du côté du bâtiment (196), il est prévu une cornière (198) à paroi double disposée dans un évidement en équerre du mur (196), que, sur une aile, est disposée une barre d'acier (208) dirigée parallèlement à la porte (170), qu'il est prévu sur la surface latérale de la porte (170) un profilé d'acier en T (180, 186), et que les ailes (180, 186) du profilé en T sont reliées entre elles par l'intermédiaire d'une cornière d' acier (190).

6. Porte pliante selon la revendication 5, caractérisée en ce que sur la cornière (198) située du côté du bâtiment est disposé un listeau d'étanchéité (216) s'appliquant contre le profilé en T (180,186) et que le listeau d'étanchéité (216) est maintenu serré par une baguette (214) d'aluminium contre la cornière (198).

7. Porte pliante selon la revendication 5 ou 6, caractérisée en ce que le long de la cornière (198) est disposé un revêtement (218) et que le revêtement (218) est fait en matière plastique et est fixé par des profilés d'aluminium (220, 222) à la cornière (198) et à la barre d'acier (208) située du côté du bâtiment, ou que le revêtement (224) est en aluminium.

8. Porte pliante selon une quelconque des revendications 1 à 4, caractérisée en ce que, comme raccordement latéral, il est prévu une cornière (240) fixée sur le bâtiment, que l'axe de rotation du vantail de porte (226) est décalé vers l'intérieur dans le bâtiment et que la face extérieure (234) du vantail de porte (226) bute contre l'extrémité de l'aile (238) de la cornière (240).

9. Porte pliante selon une quelconque des revendications 1 à 8, caractérisée en ce que, sur une articulation de chaque vantail de porte (52, 252), est disposée une barre d'acier (258, 278) et, sur l'une des barres d'acier (278), une barre d'acier (284) faisant saillie dans la zone de l'autre barre d'acier (258).

10. Porte pliante selon une quelconque des revendications 1 à 9, caractérisée en ce qu'au milieu de la porte il est disposé entre deux vantaux de porte (290, 310), sur un vantail (290) une cornière (302) et sur l'autre vantail (310) une barre d'acier (322).

11. Porte pliante selon la revendication 10, caractérisée en ce qu'à côté de la cornière (302) est disposé un profilé en U (306) et à côté de la barre d'acier (322) un listeau d'étanchéité (326) appliqué contre le profilé en U (306), fixé par l'intermédiaire d'une tringle d'aluminium (328).

12. Porte pliante selon une quelconque des revendications 1 à 8, caractérisée en ce que, au milieu de la porte, il est prévu sur chaque vantail (330, 346), une barre d'acier (340, 358) et, sur l'une des barres d'acier (358), une butée (364) pour l'autre barre d'acier (340), que derrière la double barre d'acier (364, 358) est disposée une cornière d'aluminium (372) et qu'entre la surface extérieure (350) de la porte et le profilé d'aluminium (372) est disposé un listeau d'étanchéité (370) ou bien qu'en face du profilé d'aluminium (372) il est prévu un listeau d'étanchéité (374) fixé au vantail (330) par une baguette d'aluminium (376).

13. Porte pliante selon une quelconque des revendications 1 à 12, caractérisée en ce que des lèvres d'étanchéité sont prévues dans la zone des dispositifs en labyrinthe et que les lèvres d'étanchéité sont en caoutchouc.

14. Porte pliante selon une quelconque des revendications 1 à 13, caractérisée en ce que sont disposées sur les dispositifs en labyrinthe des couches de matériau adaptées à absorber l'énergie des ricochets et que ces couches sont en caoutchouc synthétique et/ou en tôle d'aluminium.
